# EUROPÄISCHE PATENTSCHRIFT

(11) **EP 1 052 345 B1**
(45) Veröffentlichungstag und Bekanntmachung des Hinweises auf die Patenterteilung: **20.07.2005**
(21) Anmeldenummer: 99109124.0
(22) Anmeldetag: 08.05.1999
(51) Int. Cl.: E04G 21/32, E06B 9/02

(54) **Vorrichtung zur Sicherung von Öffnungen in Wänden von Gebäuden**
Device for securing openings in walls of buildings
Dispositif de sécurité pour ouvertures dans des murs d'immeubles

(43) Veröffentlichungstag der Anmeldung: 15.11.2000
(73) Patentinhaber: Stingl Systems GmbH, 74182 Obersulm-Willsbach (DE)
(72) Erfinder: Stingl, Leonhard, 74321 Bietigheim-Bissingen (DE)
(74) Vertreter: Sartorius, Peter, Dipl.-Ing.

(56) Entgegenhaltungen:
- CH-A- 428 118
- CH-A- 519 088
- DE-A- 3 523 780
- DE-A- 3 606 530
- DE-U- 9 404 842
- FR-A- 1 332 639
- FR-A- 2 595 742
- FR-A- 2 596 794
- GB-A- 1 238 955
- GB-A- 2 194 276
- US-A- 5 070 647

## Beschreibung

Die Erfindung bezieht sich auf eine Vorrichtung zur Sicherung von Öffnungen in Wänden von Gebäuden mit einem horizontal angeordneten Sperrelement, das zwischen zwei Teilen oder Stützflächen oder Wandelementen einsetzbar und abstützbar ist, wobei
a) das Sperrelement mindestens zwei miteinander verbindbare und in Richtung einer Längsachse des Sperrelements verstellbare Stützteile aufweist,
b) das erste und zweite Stützteil an einem Ende je ein Form- und/oder Kraftschlusselement aufweisen, das jeweils an gegenüberliegende Stützflächen der in der Wand vorgesehenen Öffnungen anlegbar ist,
c) das zweite Stützteil ein Innengewinde aufweist und eine Gewindestange aufnimmt, an der das Form- und/oder Kraftschlusselement befestigt ist,
d) das zweite Stützteil durch die Gewindestange längenveränderbar ausgebildet ist,
e) das zweite Stützteil verschiebbar im ersten Stützteil aufgenommen ist, wodurch das Sperrelement eine stufige Längeneinstellung in Richtung der Längsachse aufweist.

Es sind allgemein Sicherungsvorrichtungen bekannt, die in Mauerleibungen, beispielsweise Fenster- oder Türöffnungen, eingesetzt werden können und dazu dienen, dass Personen, die in noch nicht fertiggestellten Gebäuden arbeiten, nicht versehentlich durch die Türöffnung treten oder fallen und dabei in die Tiefe stürzen, insbesondere dann, wenn derartige Maueröffnungen in Seitenwänden von Aufzugsschächten vorgesehen sind. Ferner sollen derartige Sicherungsvorrichtungen dazu beitragen, dass auch keine Werkzeuge bzw. Baumaterial unbeabsichtigt durch die Maueröffnung gelangen und dann eventuell in Schäch-Schächten arbeitende Personen verletzen, die im Bereich der Maueröffnungen beschäftigt sind.

Aus der GB 1 238 955 ist eine Sicherheitsvorrichtung bekannt, die mehrere Sperrelemente, die zwischen zwei Wandelementen einsetzbar und abstützbar sind, aufweist. Die Sperrelemente sind im Bereich der Mitte über zwei Längsstreben miteinander verbunden. Das jeweilige Sperrelement weist zwei Stützteile auf, die über ein Gewinde längenveränderbar ausgebildet und mit den Wandelementen in Längsrichtung des Sperrelements kraftschlüssig verbunden sind.

Aus der FR 1 332 639 A ist ein Sperrelement bekannt, das aus zwei Stützteilen gebildet ist, die sowohl stufenweise als auch über eine an einem Ende eines Stützteils vorgesehene Schraube in der Länge veränderbar sind. Neben dem durch das Spannen erzeugten Kraftschluss auf die Wandflächen sind Dorne vorgesehen, durch die ein Formschluss erzeugt wird. Weitere Sperrelemente in vertikaler Richtung sind an der Sperre nicht vorgesehen.

Demgemäß besteht die Erfindungsaufgabe darin, eine Vorrichtung zur Sicherung von Öffnungen derart auszubilden und anzuordnen, dass sie einfach und mit ausreichend Spannung in die Öffnungen einsetzbar ist.

Gelöst wird die Aufgabe erfindungsgemäß dadurch, dass zumindest zwei parallel zueinander verlaufende Sperrelemente über eine oder mehrere vertikal verlaufende Längsstreben miteinander verbunden sind und gleichzeitig das über die Längsstreben verbundene Sperrelement durch Drehen des Sperrelements um die Längsachse verlängerbar ist, wodurch das Form- und/oder Kraftschlusselement gegen die Stützflächen gepresst werden kann. Durch die vorteilhafte Ausbildung des längenveränderbar ausgebildeten Sperrelements, das über Form- und Kraftschlusselemente mit gegenüberliegenden Wandteilen einer Maueröffnung fest verbindbar ist, lassen diese sich in relativ kurzer Zeit in diese Öffnungen einsetzen und derart sichern, dass sie bei größerer Belastung in ihrer Position nicht mehr veränderbar sind und damit gewährleisten, die im Bereich der Öffnung arbeitenden Personen zu schützen und diese daran zu hindern, dass sie unbeabsichtigt durch diese Öffnungen gelangen, insbesondere dann, wenn derartige Öffnungen im Bereich von Gruben oder Aufzugsschächten vorgesehen sind. Ferner wird durch diese leicht montierbare Vorrichtung sichergestellt, dass sie stets in zu verschließende Maueröffnungen eingesetzt werden kann, dabei ist es von Vorteil, dass der Zeitaufwand der Montage sehr gering ist. Da die Vorrichtung aus mehreren Sperrelementen besteht, kann sie unterschiedlich großen Öffnungen ohne weiteres angepasst werden. Hierzu trägt auch die längenveränderbare Ausbildung der Sperrelemente bei.

Ferner ist es vorteilhaft, dass neben dem ersten Sperrelement mindestens ein zweites mit Abstand dazu angeordnetes, längenveränderliches Sperrelement vorgesehen ist, wobei zwischen den Sperrelementen ein großflächiges Sperrteil eingesetzt ist. Durch den Einsatz mehrerer nebeneinander liegender Sperrelemente und durch den Einsatz von großflächigen Sperrteilen, die mit den Sperrelementen lösbar verbunden werden können, lassen sich relativ großflächige Öffnungen in Gebäuden ohne weiteres in kürzester Zeit verschließen.

Eine zusätzliche Möglichkeit ist gemäß einer Weiterbildung der erfindungsgemäßen Vorrichtung, dass zumindest zwei parallel zueinander verlaufende Sperrelemente zumindest im Bereich ihrer Enden über Längsstreben verbunden sind.

Vorteilhaft ist es ferner, dass die parallel zueinander verlaufenden Sperrelemente, die Längsstreben sowie das Sperrteil eine die Öffnung zumindest teilweise verschließende Absperrvorrichtung bilden, die zumindest auf einem Boden des Gebäudes abstützbar ist.

In weiterer Ausgestaltung der Erfindung ist es vorteilhaft, dass das Sperrteil flexibel und/oder durchsichtig ausgebildet ist. Durch den Einsatz eines flexiblen und auch durchsichtig ausgebildeten Sperrteils kann dieses überall eingesetzt werden und nach der Demontage auch wieder platzsparend untergebracht werden, zumal sich das flexibel ausgebildete Sperrteil ohne weiteres auf kleinstem Raum unterbringen lässt. Das Sperrteil kann hierzu als fein- oder grobmaschiges Netz ausgebildet sein und gewährleistet, dass auch keine Werkzeuge unbeabsichtigt durch die Maueröffnungen hindurch gelangen.

Gemäß einer bevorzugten Ausführungsform der erfindungsgemäßen Lösung ist schließlich vorgesehen, dass das Sperrteil mit den Sperrelementen und/oder mit den Längsstreben fest und lösbar verbunden ist. Durch die lösbare Verbindung der Längsstreben mit den Sperrelementen lassen sich diese leicht zusammenbauen und jeder gewünschten Größe einer Maueröffnung anpassen. Wird die Absperrvorrichtung für die Maueröffnung nicht mehr benötigt, kann diese abgebaut und auf kleinstem Raum untergebracht und transportiert werden. Dadurch wird die mehrfache Verwendung derartiger Sperrvorrichtungen ohne weiteres möglich, da sie je nach Bedarf auf die entsprechende Größe eingestellt werden können.

Im Zusammenhang mit der erfindungsgemäßen Ausbildung und Anordnung ist es von Vorteil, dass zwei oder mehrere Sperrteile parallel und mit Abstand zueinander angeordnet sind, wobei jeweils zwei benachbarte Sperrteile mit je einem Sperrelement und/oder mit den gegenüberliegenden Längsstreben fest und lösbar verbunden sind.

Vorteilhaft ist es außerdem, dass die Form- und/oder Kraftschlusselemente als U-förmige Halterung ausgebildet sind, wobei ein Schenkel der Halterung längenveränderlich ausgebildet ist. Da die Kraftschlusselemente als U-förmige Halterung ausgebildet sind, können diese ohne weiteres auf die Stirnkanten von Mauerleibungen bzw. Wandelementen form- und kraftschlüssig aufgesetzt werden und sichern dadurch die Absperrvorrichtung in der Öffnung der Wand.

Hierzu ist es vorteilhaft, dass die Absperrvorrichtung in einer Öffnung der Wand arretierbar und über die Längsstreben auf dem Boden abstützbar ist und mindestens zwei mit Abstand zueinander angeordnete, nach oben offene Halterungen aufweist, in die flache Querteile einsetzbar sind. Durch die Verwendung von flach ausgebildeten Querteilen, die auch als Dielen ausgebildet sein können, wird zusätzlich eine Sicherung insbesondere im Fußbereich der Absperrvorrichtung geschaffen. Diese verhindert ebenfalls,-dass hauptsächlich kleine Bauteile, die auf dem Fußboden liegen, über die Öffnung hinaus unbeabsichtigt gestoßen werden und dann in die Tiefe fallen.

Weitere Vorteile und Einzelheiten der Erfindung sind in den Patentansprüchen und in der Beschreibung erläutert und in den Figuren dargestellt. Es zeigt:
- Figur 1: eine Absperrvorrichtung in der Ansicht von vorne, die in eine Öffnung einer Wand eingesetzt ist,
- Figur 2: eine Seitenansicht der Absperrvorrichtung gemäß Figur 1,
- Figur 3: ein einzelner Türsprieß der Absperrvorrichtung in der Ansicht von oben bzw. in einem Schnitt entlang der Linie A-A' gemäß Figur 1,
- Figur 4: eine Ansicht der Querstrebe bzw. des Sperrelements in der Ansicht von vorne gemäß Figur 3,
- Figur 5: eine detaillierte Darstellung des als Türsprieß ausgebildeten Sperrelements gemäß Figur 3 und 4.

In der Zeichnung ist in Fig. 1 mit 15 eine Absperrvorrichtung bezeichnet, die im wesentlichen aus mindestens zwei parallel zueinander verlaufenden Sperrelementen 3, 8 und 9 besteht, die jeweils endseitig an rechtwinklig dazu angeordnete, gegenüberliegende Längsstreben 11 angeschlossen werden können. Wie insbesondere aus Fig. 1 hervorgeht, befindet sich zwischen den Sperrelementen 3, 8 und 9 sowie den einzelnen Längsstreben 11 ein Sperrteil 10, das im Ausführungsbeispiel gemäß Fig. 1 als elastisches Netzteil ausgebildet ist, das an seinen Stirnkanten mit den Sperrelementen 3, 8, 9 und den Längsstreben 11 lösbar verbunden ist. Anstelle des Netzteils kann das Sperrteil 10 auch als bruchsicheres, durchsichtiges Kunststoffteil ausgebildet sein, beispielweise kann Plexiglas®, Plane, Folie, Gewebe zwischen den Sperrelementen 3, 8 und 9 sowie den Längsstreben 11 eingesetzt werden.

Einen wesentlichen Bestandteil der Sperrvorrichtung 15 bilden die längenveränderlichen Sperrelemente 3 und 8, die auch als Türsprieße einsetzbar sind. Ein derartiges Sperrelement 3 bzw. 8 ist in den Figuren 3, 4 und 5 im Detail veranschaulicht. Das Sperrelement 3 besteht aus einem ersten als rohrförmiges Teil ausgebildeten Stützteil 18, in dem ein als rohrförmige Strebe ausgebildetes zweites Stützteil 19 verschiebbar aufgenommen ist. Die Strebe 19 lässt sich in zahlreichen Positionen innerhalb des ersten Stützteils 18 arretieren. Hierzu weisen die beiden Stützteile 18, 19 zahlreiche mit Abstand zueinander angeordnete Öffnungen 20 auf, die miteinander in Deckung gebracht werden können und zur Aufnahme eines Bolzens 24 dienen, so dass das Sperrelement 3 auf unterschiedlich große Längen einstellbar ist.

Am Ende des ersten und des zweiten Stützteils 18, 19 ist wie in Fig. 5 dargestellt eine Stange bzw. ein Einsatz 21, 26 eingesetzt, die an ihrem stirnseitigen, außenliegenden Ende ein Form- und/oder Kraftschlusselement 7 aufweist. Wie aus Fig. 5 hervorgeht, kann die Stange 21 auch als Gewindestange ausgebildet sein, so dass nach einer bestimmten Einstellung des Sperrelements 3 auf eine bestimmte Länge mittels der Gewindestange 21 eine Feineinstellung auf eine ganz bestimmte Länge möglich ist.

Hierzu weist das zweite Stützteil 19 ein Innengewinde 19.1 auf, das die Gewindestange 21 aufnimmt. Das Sperrelement 3 wird um seine Längsachse 3.1 geschraubt bzw. gedreht, dabei werden die Gewindestange 21 und das Form- und/oder Kraftschlusselement 7 entweder in das Innere des zweiten stützteils 19 eingefahren oder aus diesem herausgefahren. Das erste Stützteil 18 weist zwei in radialer Richtung angeordnete und bezüglich des ersten Stützteils 18 gegenüberliegende Führungsbolzen 18.1, 18.2 auf, die sich ins Innere des ersten Stützteils 18 erstrecken. Die Führungsbolzen 18.1, 18.2 sind in einer umlaufenden Nut 26.1 im Einsatz 26 geführt und verhindern das Verschieben des ersten Stützteils 18 bezüglich des Einsatzes 26 in Richtung der Längsachse 3.1. Auf diese Weise kann gemäß Fig. 5 das Form- und/oder Kraftschlusselement 7 durch Drehen des Sperrelements 3 gegen eine Stützfläche 4 eines Wandelements 2 gepresst werden.

Das Form- und/oder Kraftschlusselement 7 kann gemäß Fig. 5 als eine U-förmige Halterung ausgebildet sein und aus einem Schenkel 13 bestehen, an dem zwei mit Abstand zueinander angeordnete Seitenteile 22 befestigt sind, die rechtwinklig zum Schenkel 13 verlaufen und auf diese Weise die U-förmige Halterung bilden, die den Stirnbereich des Wandteils 2 umfassen kann.

Der Schenkel 13 des Form- und/oder Kraftschlusselements 7 kann längenveränderlich ausgebildet sein oder aus einem ersten Teil bestehen, an dem das erste Seitenteil 22 rechtwinklig angeschlossen ist, wobei der erste Teil des Schenkels 13 mit einem zweiten Teil des Schenkels 13 lösbar verbunden ist, an dem das zweite Seitenteil 22 befestigt ist. Auf diese Weise kann die U-förmige Halterung jeder beliebigen Wandstärke ohne weiteres angepasst werden. Die beiden miteinander verbindbaren Teile des Schenkels 13 können beispielsweise über Schraubverbindungen 23 miteinander verbunden werden. Auf diese Weise kann der Abstand der beiden parallel zueinander verlaufenden Seitenteile 22 des Form- und/oder Kraftschlusselements 7 verändert werden, so dass dieses an unterschiedlich dicke Wände angepasst werden kann.

Wie aus Fig. 1 hervorgeht, lässt sich die Öffnung in der Wand durch die Absperrvorrichtung 15 vollständig verschließen. Die Absperrvorrichtung 15 besteht aus zwei oder mehreren mit Abstand zueinander angeordneten, parallel verlaufenden Sperrelementen 3, 8 und 9, die über die Längsstreben 11 miteinander in Verbindung stehen, die endseitig an die Sperrelemente angeschlossen sind.

Hierzu ist an dem Form- und/oder Kraftschlusselement 7 ein Zapfen 7.1 für jeweils eine Längsstrebe 11 vorgesehen, der in den Fig. 2 bis 4 dargestellt ist. Auf den Zapfen 7.1 wird wie in den Fig. 1 und 2 dargestellt die Längsstrebe 11 aufgesteckt, um so die Sperrelemente 3 aufeinander aufzubauen und die Öffnung 1 nach oben hin zu verschließen. Das Sperrelement 8 weist gemäß Fig. 2 ein Form- und/oder Kraftschlusselement 7 mit einem oberen und einem unteren Zapfen 7.1 auf.

Es ist auch möglich, nach einem anderen Ausführungsbeispiel die Längsstreben 11 als die in Fig. 5 dargestellten U-förmigen Form- und/oder Kraftschlusselemente 7 auszubilden, die gemäß Fig. 5 auf die Stirnfläche bzw. Stützfläche 4 des Wandelements 2 aufgesetzt werden können.

Die zwischen den Längsstreben 11 und den quer dazu verlaufenden Sperrelementen 3, 8 vorgesehene Öffnungsfläche kann über das weitere Sperrteil 10 verschlossen werden. Das Sperrteil 10 ist als engmaschiges Netz ausgebildet, das über Verbindungselemente 25 entweder mit den Sperrelementen 3, 8 und 9 und/oder mit den Längsstreben 11 lösbar verbunden ist.

Neben den Sperrelementen 3, 8, 9 können insbesondere im unteren Bereich der Absperrvorrichtung 15 flache Querteile 17, die beispielsweise auch als Holzdielen ausgebildet sein können, vorgesehen werden. Die Querteile 17 können fest oder lösbar mit den Längsstreben 11 verbunden werden.

Gemäß Fig. 2 weisen die beiden gegenüberliegenden Längsstreben 11 hierzu nach oben offene, winkelförmige Halterungen 16 auf, in die die Querteile 17 von oben her eingesetzt und mittels Nägeln oder Schrauben gesichert werden. Die Querteile sichern im unteren Bereich der Absperrvorrichtung 15, dass beispielsweise auf dem Boden liegende Bauteile nicht ohne weiteres durch eine Öffnung 1 hindurchgeschoben werden und auf diese Weise in den zu sichernden Schacht fallen und dabei beispielsweise Arbeitspersonen, die in dem Schacht arbeiten, verletzen.

Im Ausführungsbeispiel gemäß Fig. 4 ist dargestellt, wie das Sperrelement 8 zwischen den beiden gegenüberliegenden Stützflächen 4 der Wandelemente 2 eingesetzt wird. Hierzu wird zuerst das zweite Stützteil 19 in das erste Stützteil 18 eingeschoben, so dass das gesamte Sperrelement 8 zwischen den beiden gegenüberliegenden Stützflächen 4 der Wandelemente 2 eingesetzt werden kann. Danach werden die beiden Form- und/oder Kraftschlusselemente 7 auf die Stirnfläche der beiden gegenüberliegenden Wandelemente 2 aufgesetzt und anschließend das zweite Stützteil 19 so weit aus dem ersten Stützteil 18 herausgeschoben, bis das Form- und/oder Kraftschlusselement 7 fest gegen die Stützflächen 4 anliegt. Jetzt kann der in Fig. 4 mit 24 gekennzeichnete Bolzen in zwei übereinander lappende Öffnungen 20 eingesetzt und auf diese Weise die zweite Strebe 19 in der gewünschten Stellung gesichert werden, so dass dann das Sperrelement 8 in seiner Lage nicht mehr verändert werden kann und somit als Sicherungselement dient. Um eine bessere Anpresskraft des Form- und/oder Kraftschlusselements 7 gegen die Stützfläche 4 zu gewährleisten, lässt sich die als Gewindestange ausgebildete Stange 21 aus dem zweiten Stützteil 19 so weit herausschrauben, bis mit ausreichender Anpresskraft das Sperrelement 3 gegen die Stützfläche 4 wirkt. Das Einsetzen oder Fixieren der übrigen Sperrelemente geschieht auf ähnliche Weise. Da das Sperrteil 10 gemäß Fig. 1 als Netzteil ausgebildet ist, lässt sich dieses auch ohne weiteres unterschiedlich großen Öffnungen anpassen. Hierzu ist das Sperrteil 10 elastisch ausgebildet, jedoch in der Weise, dass es einen ausreichenden Schutz für Bedienungspersonen bietet und verhindert, dass diese unbeabsichtigt durch die Öffnung 1 hindurchtreten.

Im Ausführungsbeispiel gemäß Fig. 1 ist das netzförmige Sperrteil 10 über die Verbindungselemente 25 mit an den Längsstreben 11 bzw. Sperrelementen 3 vorgesehenen Haken verbindbar, so dass das Sperrteil 10 auch nachträglich in die Absperrvorrichtung 15 eingesetzt werden kann. Somit lassen sich auch ohne weiteres unterschiedlich große Sperrteile 10 zwischen den Längsstreben 11 und den Sperrelementen 3, 8 und 9 einsetzen.

Ferner ist es auch möglich, dass anstelle der Stange 21, die mit einem Gewinde versehen ist, zwischen dem Ende der Stange 21 und einem in dem ersten Stützteil 18 vorgesehenen Arretierungselement ein Federelement vorgesehen ist, das die Strebe 21 stets nach außen drückt und damit auch die notwendige Anpresskraft zwischen zwei gegenüberliegenden Wandelementen 2 erzeugt, wenn das Sperrelement 3 hierzu in die Öffnung 1 zwischen die beiden Wandelemente 2 eingesetzt ist.

Ferner ist es möglich, dass die Absperrvorrichtung 15 über in der Zeichnung nicht dargestellte Bodenstützen oder auch über die Längsstreben 11 auf einem Boden 12 des Gebäudes abgestützt werden kann. Hierdurch wird also eine zusätzliche Sicherung für die Absperrvorrichtung 15 geschaffen.

### Bezugszeichenliste

- 1: Öffnung
- 2: Wand
- 3: Sperrelement
- 3.1: Längsachse
- 4: Stützfläche
- 7: Form- und/oder Kraftschlusselement
- 7.1: Zapfen
- 8: Sperrelement
- 9: Sperrelement
- 10: Sperrteil
- 11: Längsstrebe
- 12: Boden des Gebäudes
- 13: Schenkel von Form- und/oder Kraftschlusselement 7
- 15: Absperrvorrichtung
- 16: Halterung
- 17: Querteil
- 18: erstes Stützteil
- 18.1: Führungsbolzen
- 18.2: Führungsbolzen
- 19: zweites Stützteil
- 19.1: Innengewinde
- 20: Öffnung
- 21: Stange, Gewindestange, Einsatz
- 22: Seitenteil
- 23: Schraubverbindung
- 24: Bolzen
- 25: Verbindungselement
- 26: Stange, Einsatz
- 26.1: Nut

## Patentansprüche

1. Vorrichtung zur Sicherung von Öffnungen (1) in Wänden von Gebäuden mit mindestens einem horizontal angeordneten Sperrelement (3), das zwischen zwei Stützflächen (4) oder Wandelementen (2) einsetzbar und abstützbar ist, wobei
a) das Sperrelement (3) mindestens zwei miteinander verbindbare und in Richtung einer Längsachse (3.1) des Sperrelements (3) verstellbare Stützteile (18, 19) aufweist,
b) das erste und zweite Stützteil (18, 19) an einem Ende je ein Form- und/oder Kraftschlusselement (7) aufweisen, das jeweils an gegenüberliegende Stützflächen (4) der in der Wand vorgesehenen Öffnungen (1) anlegbar ist,
c) das zweite Stützteil (19) ein Innengewinde (19.1) aufweist und damit eine Gewindestange (21) aufnimmt, an der das Form- und/oder Kraftschlusselement (7) befestigt ist,
d) das zweite Stützteil (19) durch die Gewindestange (21) längenveränderbar ausgebildet ist,
e) das zweite Stützteil (19) verschiebbar im ersten Stützteil (18) aufgenommen ist, wodurch das Sperrelement (3) eine stufige Längeneinstellung in Richtung der Längsachse (3.1) aufweist,
**dadurch gekennzeichnet, dass**
zumindest zwei parallel zueinander verlaufende Sperrelemente (3, 8) über eine oder mehrere vertikal verlaufende Längsstreben (11) miteinander verbunden sind und gleichzeitig das über die Längsstreben (11) verbundene Sperrelement (3, 8) durch Drehen des Sperrelements (3, 8) um die Längsachse (3.1) verlängerbar ist, wodurch das Form- und/oder Kraftschlusselement (7) gegen die Stützflächen (4) gepresst werden kann.

2. Vorrichtung nach Anspruch 1, **dadurch gekennzeichnet, dass** neben dem ersten Sperrelement (3) mindestens ein zweites mit Abstand dazu angeordnetes, längenveränderliches Sperrelement (8, 9) vorgesehen ist, zwischen denen ein großflächiges Sperrteil (10) eingesetzt ist.

3. Vorrichtung nach Anspruch 1, **dadurch gekennzeichnet, dass** die parallel zueinander verlaufenden Sperrelemente (8, 9), die Längsstreben (11) sowie das Sperrteil (10) eine die Öffnung (1) zumindest teilweise verschließende Absperrvorrichtung (15) bilden, die zumindest auf einem Boden (12) des Gebäudes abstützbar ist.

4. Vorrichtung nach Anspruch 1, **dadurch gekennzeichnet, dass** das Sperrteil (10) flexibel und/oder durchsichtig ausgebildet ist.

5. Vorrichtung nach Anspruch 1, **dadurch gekennzeichnet, dass** das Sperrteil (10) mit den Sperrelementen (8, 9) und/oder mit den Längsstreben (11) fest und lösbar verbunden ist.

6. Vorrichtung nach Anspruch 1, **dadurch gekennzeichnet, dass** zwei oder mehrere Sperrteile (10) parallel und mit Abstand zueinander angeordnet sind, wobei jeweils zwei benachbarte Sperrteile (10) mit je einem Sperrelement (8, 9) und/oder mit den gegenüberliegenden Längsstreben (11) fest und lösbar verbunden sind.

7. Vorrichtung nach Anspruch 1, **dadurch gekennzeichnet, dass** die Form- und/oder Kraftschlusselemente (7) als U-förmige Halterung ausgebildet sind, wobei ein Schenkel (13) der Halterung längenveränderlich ausgebildet ist.

8. Vorrichtung nach Anspruch 1, **dadurch gekennzeichnet, dass** die Absperrvorrichtung (15) in der Öffnung (1) der Wand arretierbar und über die Längsstreben (11) auf dem Boden (12) abstützbar ist.

9. Vorrichtung nach Anspruch 1, **dadurch gekennzeichnet, dass** die Absperrvorrichtung (15) mindestens zwei mit Abstand zueinander angeordnete, nach oben offene Halterungen (16) aufweist, in die flache Querteile (17) einsetzbar sind.

10. Vorrichtung nach Anspruch 1, **dadurch gekennzeichnet, dass** das erste Stützteil (18) über einen Einsatz (26) drehbar am Form- und/oder Kraftschlusselement (7) gelagert ist und zwei in radialer Richtung angeordnete Führungsbolzen (18.1, 18.2) aufweist, die bezüglich des ersten Stützteils (18) gegenüberliegend angeordnet sind, wobei die Führungsbolzen (18.1, 18.2) in einer umlaufenden Nut (26.1) im Einsatz (26) geführt sind.

## Claims

1. Apparatus for the securing of openings (1) in walls of buildings with at least one horizontally arranged barring member (3) which member (3) can be inserted and supported between two supporting surfaces (4) or wall members (2), wherein
a) the barring member (3) comprises at least two interconnectable supporting parts (18, 19) that are adjustable along a longitudinal axis (3.1) of the barring member (3);
b) the first and second supporting parts (18, 19) each comprise a form closure and/or frictional connection member (7) at one end, wherein each form closure and/or frictional connection member (7) can be put against supporting surfaces (4) of the openings (1) provided in the wall, said supporting surfaces (4) being arranged opposite each other;
c) the second supporting part (19) comprises an internal thread (19.1) for receiving a threaded rod (21) to which rod (21) the form closure and/or frictional connection member (7) is attached;
d) the second supporting part (19) can be adjusted lengthwise by means of the threaded rod (21);
e) the second supporting part (19) is slidably received by the first supporting part (18) whereby the barring member (3) comprises a gradual length adjustment along the longitudinal axis (3.1);
**characterized in that**
at least two barring members (3, 8) extending parallel in relation to each other are interconnected by means of one or more vertically extending longitudinal struts (11) and, at the same time, the barring member (3, 8) connected by means of the longitudinal struts (11) can be extended by rotating the barring member (3, 8) around the longitudinal axis (3.1) whereby the form closure and/or frictional connection member (7) can forcibly be pressed against the supporting surfaces (4).

2. Apparatus according to claim 1, **characterized in that** at least a second barring member (8, 9) is provided in addition to the first barring member (3), said second barring member (8, 9) being lengthwise adjustable and spaced apart from said first barring member (3), wherein a large-surface barring part (10) is inserted between the barring members (3, 8, 9).

3. Apparatus according to claim 1, **characterized in that** the barring members (8, 9) extending parallel in relation to each other, the longitudinal struts (11), and the barring part (10) form a blocking apparatus (15) that closes the opening (1) at least partially and is supportable at least on a floor (12) of the building.

4. Apparatus according to claim 1, **characterized in that** the barring part (10) is flexible and/or transparent.

5. Apparatus according to claim 1, **characterized in that** the barring part (10) is firmly and detachably connected to the barring members (8, 9) and/or to the longitudinal struts (11).

6. Apparatus according to claim 1, **characterized in that** two or more barring parts (10) are arranged parallel in relation to each other and spaced apart from each other, wherein every two adjacent barring parts (10) are firmly and detachably interconnected by one barring member (8, 9) and/or firmly and detachably connected to the longitudinal struts (11) arranged opposite each other.

7. Apparatus according to claim 1, **characterized in that** the form closure and/or frictional connection members (7) are configured as a U-shaped mount, wherein one limb (13) of the mount can be adjusted lengthwise.

8. Apparatus according to claim 1, **characterized in that** the blocking apparatus (15) is lockable in the opening (1) of the wall and supportable on the floor (12) by means of the longitudinal struts (11).

9. Apparatus according to claim 1, **characterized in that** the blocking apparatus (15) comprises at least two upwardly open mounts (16) that are spaced apart from each other, wherein flat transverse parts (17) can be inserted in these mounts (16).

10. Apparatus according to claim 1, **characterized in that** the first supporting part (18) is rotatably arranged on the form closure and/or frictional connection member (7) by means of an insert (26) and comprises two radially arranged guide pins (18.1, 18.2) arranged opposite each other in relation to the first supporting part (18), wherein the guide pins (18.1, 18.2) are guided in a circumferential groove (26.1) in the insert (26).

## Revendications

1. Dispositif de sécurisation d'ouvertures (1) dans des parois de bâtiments avec au moins un élément de blocage (3) disposé horizontalement qui peut être placé et mis en appui entre deux surfaces d'appui (4) ou éléments de paroi (2),
a) l'élément de blocage (3) présentant au moins deux parties d'appui (18, 19) pouvant être raccordées entre elles et pouvant être déplacées dans le sens d'un axe longitudinal (3.1) de l'élément de blocage (3),
b) la première et la deuxième partie d'appui (18, 19) présentant à une extrémité respectivement un élément d'engagement positif et/ou élément d'adhérence (7) qui peut être posé respectivement contre des surfaces d'appui (4) opposées des ouvertures (1) prévues dans la paroi,
c) la deuxième partie d'appui (19) présentant un filetage intérieur (19.1) et recevant ainsi une tige filetée (21) sur laquelle est fixé l'élément d'engagement positif et/ou d'adhérence (7),
d) la deuxième partie d'appui (19) étant réalisée de façon à ce que sa longueur peut être modifiée par la tige filetée (21),
e) la deuxième partie d'appui (19) étant logée de façon mobile dans la première partie d'appui (18), l'élément de blocage (3) présentant de ce fait un réglage en longueur étagé dans le sens de l'axe longitudinal (3.1),
**caractérisé en ce que**
au moins deux éléments de blocage (3, 8) disposés parallèlement entre eux sont raccordés l'un à l'autre via un ou plusieurs étais longitudinaux (11) disposés verticalement, et simultanément l'élément de blocage (3, 8) raccordé via les étais longitudinaux (11) peut être allongé par rotation de l'élément de blocage (3, 8) autour de l'axe longitudinal (3.1), ce qui permet de presser l'élément d'engagement positif et/ou élément d'adhérence (7) contre les surfaces d'appui (4).

2. Dispositif selon la revendication 1, **caractérisé en ce que**, outre le premier élément de blocage (3), au moins un deuxième élément de blocage (8, 9), disposé à intervalle du premier et à longueur variable, est prévu, entre lesquels une partie de blocage (10) de grande surface est placée.

3. Dispositif selon la revendication 1, **caractérisé en ce que** les éléments de blocage (8, 9) disposés parallèlement entre eux, les étais longitudinaux (11) ainsi que la partie de blocage (10) forment un dispositif de barrage (15) obturant au moins partiellement l'ouverture (1) et pouvant être mis en appui au moins sur un sol (12) du bâtiment.

4. Dispositif selon la revendication 1, **caractérisé en ce que** la partie de blocage (10) est réalisée de façon flexible et/ou transparente.

5. Dispositif selon la revendication 1, **caractérisé en ce que** la partie de blocage (10) est raccordée de façon fixe et détachable aux éléments de blocage (8, 9) et/ou aux étais longitudinaux (11).

6. Dispositif selon la revendication 1, **caractérisé en ce que** deux ou plusieurs parties de blocage (10) sont disposées parallèlement entre elles et à intervalle les unes des autres, deux parties de blocage (10) voisines étant à chaque fois raccordées de façon ferme et détachable à respectivement un élément de blocage (8, 9) et/ou aux étais longitudinaux (11) opposés.

7. Dispositif selon la revendication 1, **caractérisé en ce que** les éléments d'engagement positif et/ou éléments d'adhérence 7 sont réalisés sous forme de fixation en U, une branche (13) de la fixation étant réalisée de façon variable en longueur.

8. Dispositif selon la revendication 1, **caractérisé en ce que** le dispositif de barrage (15) peut être bloqué dans l'ouverture (1) de la paroi et peut être mis en appui sur le sol (12) via les étais longitudinaux (11).

9. Dispositif selon la revendication 1, **caractérisé en ce que** le dispositif de barrage (15) présente au moins deux fixations (16) ouvertes vers le haut, disposées à intervalles les unes des autres, dans lesquelles des parties transversales (17) plates peuvent être placées.

10. Dispositif selon la revendication 1, **caractérisé en ce que** la première partie d'appui (18) est supportée de façon à pouvoir tourner, via un insert (26), sur l'élément d'engagement positif et/ou l'élément d'adhérence 7 et présente deux broches de guidage (18.1, 18.2) disposées dans le sens radial qui sont disposées de façon opposée par rapport à la première partie d'appui (18), les broches de guidage (18.1, 18.2) étant guidées dans une rainure périphérique (26.1) ménagée dans l'insert (26).
